# EUROPÄISCHE PATENTSCHRIFT

(11) **EP 2 616 346 B1**
(45) Veröffentlichungstag und Bekanntmachung des Hinweises auf die Patenterteilung: **04.11.2015**
(21) Anmeldenummer: 11757179.4
(22) Anmeldetag: 09.09.2011
(51) Int. Cl.: B65C 9/40, B65C 3/16, B65C 9/00

(54) **VERFAHREN UND VORRICHTUNG ZUM AUSSTATTEN VON FLASCHEN**
METHOD AND APPARATUS FOR EQUIPPING BOTTLES
PROCÉDÉ ET DISPOSITIF D'ÉTIQUETAGE DE BOUTEILLES

(30) Priorität: 17.09.2010 DE 102010045661
(43) Veröffentlichungstag der Anmeldung: 24.07.2013
(73) Patentinhaber: KHS GmbH, 44143 Dortmund (DE)
(72) Erfinder: ZWILLING, Michael, 59067 Hamm (DE)
(86) Internationale Anmeldenummer: PCT/EP2011/004555
(87) Internationale Veröffentlichungsnummer: WO 2012/034672

(56) Entgegenhaltungen:
- EP-A1- 1 607 335
- EP-A2- 2 196 398
- DE-A1- 10 227 065
- DE-U1- 20 214 280
- US-A- 5 188 696
- US-A1- 2005 067 111

## Beschreibung

Die Erfindung bezieht sich auf ein Verfahren gemäß dem Oberbegriff des Patentanspruchs 1 sowie auf eine Vorrichtung gemäß dem Oberbegriff des Patentanspruchs 7, wie aus der US 2005/067 111 A1 bekannt.

Ausstattungselemente im Sinne der Erfindung sind Elemente, die auf die Behälter als Informations- und/oder Werbeträger- und/oder als Informations- und/oder Werbeelement oder -hinweis und/oder zur Erzeugung eines Garantie- und/oder Originalitätsnachweises und/oder zur Erzeugung eines angestrebten optischen Behälter-Erscheinungsbildes aufgebracht werden. Ausstattungselemente in diesem Sinne sind insbesondere Etiketten, Banderolen, Folierungen, aber auch auf die Behälter aufgebrachte Druckbilder usw., aber u.a. auch Druckaggregate.

Behälterausstattungsaggregate Im Sinne der Erfindung sind Aggregate zum Aufbringen von Ausstattungselementen auf Flachen oder dergleichen Behälter. Behälterausstattungsaggregate in diesem Sinne sind insbesondere Etikettieraggregate zum Aufbringen von Etiketten, Banderolen, Folierungen usw. auf Flaschen oder dergleichen Behälter.

Gleichartige Behälterausstattungsaggregate im Sinne der Erfindung sind Behälterausstattungsaggregate, die ein Ausstatten der Behälter vorzugsweise mit gleichartigen oder identischen Ausstattungselementen jeweils an einem und demselben Behälterbereich und in ein und derselben Weise und/oder Platzierung und/oder Orientierung bewirken, wobei diese Behälterausstattungsaggregate konstruktiv unterschledlich sein können, bevorzugt aber konstruktiv identisch oder im Wesentlichen identisch ausgebildet sind.

Betriebsstörungen Im Sinne der Erfindung sind generell Unterbrechungen der Betriebsweise des jeweiligen Behälterausstattungsaggregates, beispielsweise bedingt durch tatsächliche Störungen im Aggregat, durch ein Leerlaufen oder Fehlen von oder Mangel an Ausstattungselemente, beispielsweise an Etiketten im Aggregat, durch ein Neuladen oder -bestücken des Behälterausstattungsaggregates mit Ausstattungselementen oder Ausstattungsmaterial usw

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Bekannt sind Verfahren zum Etikettieren von Flaschen oder anderen Behältern und zugehörige Behälterausstattungsaggregste in Form von Etikettieraggregaten, und zwar in unterschiedlichen Ausführungen. Bekannt sind insbesondere auch Etikettieraggregate für die sogenannte ROLLFED-Etikettierung, bei der die jeweils mit einem Leimauftrag versehenen und beispielsweise von einem bandförmigen Etikettenmatarial im Aggregat abgetrennten Etiketten an den jeweiligen Behälter, der am Etikettieraggregat auf einem Transportsystem (z.B. Rotor) vorbei bewegt wird, übergeben und dabei unter Drehen des Behälters um seine Hochachse an diesen durch Anrollen angelegt werden.

Zur Leistungssteigerung ist es auch aus EP 1 449 778 A1 und US 5 188 698 A bekannt, an einem um eine vertikale Maschinenachse umlaufend antreibbaren Rotor, an dessen Umfangsbereich in gleichmäßigen Winkel- oder Teilungsabständen um die Maschinenachse versetzt eine Vielzahl von Behandlungspositionen zur Aufnahme jeweils eines Behälters gebildet sind, mehrere mit dem Rotor nicht mitbewegte Behälterausstattungsaggregate in Form von Etikettieraggregaten vorzusehen.

Eine vergleichbare Lösung zeigt auch die EP 1 607 336 A1, welche vorschlägt, gleiche oder verschiedene Etikettierstationen an Standardschnittstellen andockbar vorzusehen.

Aus der US 2005/067111 A1 ist ein Verfahren zum Ausstatten von Flaschen oder dergleichen Behältern mit Ausstattungselementen unter Verwendung von gleichartigen Behälterausstattungsaggregaten bekannt, bei dem insbesondere bei einer Störung in einem aktivierten Behälterausstattungsaggregat wenigstens ein anderes Behälterausstattungsaggregat derselben Behälterausstattungsaggregat-Gruppe bei reduzierter Maschinenleistung die Funktion des gestörten Behälterausstattungsaggregat mit übernimmt.

Nachtelllg bei bekannten Etikettiermaschinen dieser Art Ist u.a., dass bei einer Störung in nur einem Etikettieraggregat die gesamte Etikettiermaschine bei nur mehr reduzierter Maschinenleistung betrieben werden kann. Um Unterbrechungen im Etikettierbetrieb und damit Störungen in einer Gesamtanlage zu vermeiden, ist es daher vielfach auch üblich, zwei Etikettiermaschinen parallel zu betreiben.

Aufgabe der Erfindung ist es, ein Verfahren aufzuzeigen, welches ein möglichst störungs- oder stillstandsfreies Ausstatten, insbesondere auch Etikettieren oder Bedrucken von Behältern mit unreduzierter Maschinenleistung auch im Störungsfall eines Behälterausstattungsaggregates ermöglicht. Zur Lösung dieser Aufgabe ist ein Verfahren entsprechend dem Patentanspruch 1 ausgebildet. Eine Vorrichtung zum Durchführen des Verfahrens ist Gegenstand des Patentanspruches 7.

Bei einer nicht erfindungsgemäßen Ausführungsform sind zum Aufbringen eines Austattungselementes auf ein und denselben Behälterbereich und in ein und derselben Platzierung und/oder Orientierung wenigstens drei Behälterausstattungsaggregate vorgesehen, von denen während des normalen bzw. störungsfreien Betriebes wenigstens zwei Behälterausstattungsaggregate aktiviert sind bzw. das Ausstatten der Behälter bewirken, während wenigstens ein Behälterausstattungsaggregat sich in einem nicht aktivierten Zustand bzw. in einem Bereitschaftszustand oder -modus befindet und bei einem Ausfall bzw. einer Störung eines der aktivierten Behälterausstattungsaggregate für die Übernahme der Funktion dieses gestörten Aggregates aktiviert wird. Auf die wenigstens zwei aktivierten Behälterausstattungsaggregate ist das Ausstatten der Behälter derart aufgeteilt, dass mit jedem aktivierten Behälterausstattungsaggregat nur solche Behälter mit der Ausstattung versehen werden, die nicht bereits von einem anderen Behälterausstattungsaggregat derselben Gruppe von Behälterausstattungsaggregaten (Behälterausstattungsaggregat-Gruppe) ausgestattet wurden, der zumindest die aktivierten Behälterausstattungsaggregate, vorzugsweise aber auch das im nicht aktivierten Zustand bzw. im Bereitschaftsmodus befindliche

Behälterausstattungsaggregat angehört. Bei einer Anzahl von n aktivierten Behälterausstattungsaggregaten der Behälterausstattungsaggregat-Gruppe wird von jedem Aggregat nur jeweils nur der an ihm vorbei bewegte n-te Behälter mit einer Ausstattung versehen, so dass bei vorgegebener Aggregatleistung (Anzahl der übertragenen Ausstattungselemente je Zeiteinheit) eine hohe Maschinenleistung (Anzahl der ausgestatteten Behälter je Zeiteinheit) möglich ist.

Bei einer weiteren, erfindungsgemäßen Ausführungsform des Verfahrens sind während des normalen, störungsfreien Betriebes sämtliche Behälterausstattungsaggregate der jeweiligen Behälterausstattungsaggregat-Gruppe aktiviert, und zwar wiedarum so, dass bei einer Anzahl von n Behälterausstattungsaggregaten jedes Aggregat das Ausstatten nur solcher Behälter bewirkt, die nicht bereits von einem anderen Behälterausstattungsaggregat derselben Behälterausstattungsaggregat-Gruppe mit einer Ausstattung versehen werden, wobei wiederum von jedem Behälterausstattungsaggregat nur jeweils der an ihm vorbei bewegte n-te Behälter mit einer Ausstattung versehen wird. Bei Störungen in einem aktivierten Behälterausstattungsaggregat übernimmt wenigstens ein nicht gestörtes, aktiviertes Behalterausstattungsaggregat die Funktion des gestörten Aggregates, und zwar unter Erhöhung seiner Aggregatleistung und/oder unter Reduzierung der Maschinenleitung.

Die nicht etikettierten Behälter, die bei der Umstellung von dem gestörten Behälterausstattungsaggregat auf das aus dem Bereitschaftsmodus aktivierte Behälterausstattungsaggregat bzw. bei der Übernahme der Funktion des gestörten Behälterausstattungsaggregates durch wenigstens ein nicht gestörtes Behälterausstattungsaggregat anfallen, werden für das Ausstatten erneut an den Behalterausstattungsaggregaten vorbei bewegt, und zwar beispielsweise dadurch, dass diese Behälter hierfür auf dem Transportsystem verbleiben oder aus dem Transportsystem ausgeschleust und an dieses zurückgeführt werden.

Die Erfindung bietet u.a. den Vorteil, dass auch bei hoher Maschinenleistung, beispielsweise bei eine Maschinenleitung im Bereich von 50.000 ausgestatteten oder etikettierten Behältern je Stunde oder höher, eine Unterbrechung des Betriebes bei in einem Behälterausstattungsaggzegat bzw. Etikettieraggregat auftretenden Störungen wirksam vermieden ist.

Ein weiterer Vorteil der Erfindung besteht u.a. darin, dass die vielfach erforderliche zweite Etikettiermaschine und die hierbei erforderlichen zusätzlichen Transporteure entfallen können, was nicht nur eine Kosteneinsparung, sondern insbesondere auch eine Reduzierung des Platzbedarfs und des Bedienungs-, Wartungs- und Steueraufwandes bedeutet.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren am Beispiel einer als Etikettiermaschine ausgebildeten Maschine zum Ausstatten von Behältern durch Etikettieren näher erläutert. Es zeigen:
Fig. 1 in vereinfachter schematischer Darstellung und in Draufsicht die Etikettiermaschine;
Fig. 2 in schematischer Darstellung eine der Behandlungspositionen der Etikettiermaschine zusammen mit einem dort angeordneten, bereits etikettierten Behälter in Form einer Flasche.

In den Figuren ist 1 eine Etikettiermaschine umlaufender Bauart zum Etikettieren von Behältern in Form von Flaschen 2, d.h. zum Aufbringen von Ausstattungselementen in Form von Etiketten 3 auf einen vorgegebenen Bereich der Flaschen 2, nämlich bei der dargestellten Ausführungsform auf einen beispielsweise kreiszlyinderförmigen Rumpfbereich der Flaschen 2.

Die Etikettiermaschine 1 umfasst u.a. einen an einem Maschinengestell 4 um eine vertikale Maschinenachse MA drehbar gelagerten und um die Maschinenachse MA in Richtung des Pfeils A umlaufend antreibbaren Rotor 5, an dessen Umfang in gleichmäßigen Winkel- oder Teilungsabständen um die Maschinenachse MA gegeneinander versetzt eine Vielzahl von Behandlungspositionen 6 gebildet sind. Jede Behandlungsposition 6 umfasst u.a. einen als Flaschenteller 7 ausgebildeten Behälterträger, der bei der dargestellten Ausführungsform um eine Schwenk- oder Drehachse DA parallel zur Maschinenachse MA gesteuert dreh- bzw. schwenkbar ist und eine Standfläche für die jeweilige Flasche 2 bildet, sowie einen Stempel 8, der in der Achse DA gesteuert anhebbar und absenkbar ist und während des Etikettierens die mit ihrem Boden auf dem Flaschenteller 7 aufstehende, mit ihrer Flaschenachse achsgleich mit der Achse DA angeordnete Flasche 2 zwischen sich und dem Flaschenteller 7 einspannt.

An der Bewegungsbahn der Behandlungspositionen 6 sind mit diesen bzw. mit dem Rotor 5 nicht mitbewegt drei Behälterausstattungsaggregate in Form von Etikettieraggregaten 9.1, 9.2 und 9.3 vorgesehen, die zumindest hinsichtlich ihrer Funktion identisch so ausgebildet sind, dass sie jeweils das Aufbringen der selben Etiketten 3 auf ein und demselben Behälterbereich und in ein und derselben Positionierung und Orientierung bewirken.

Hinsichtlich des jeweiligen Etikettierverfahrens können die Etikettieraggregate 9.1-9.3 unterschiedlich ausgebildet sein, beispielsweise für ein Etikettieren der Flaschen 2 mit Etiketten 3, die als Einzeletiketten einem Etikettenmagazin mit mit einem Leimauftrag versehenen Etikettenpaletten entnommen wurden, zum Etikettieren der Flasche 2 mit Etiketten 3, die von einem bandförmigen Etikettenmaterial abgetrennt und mit einem Leimauftrag versehen wurden, zum Etikettieren der Flasche 2 mit selbstklebenden Etiketten usw., wobei aber sämtliche Etikettieraggregate 9.1 - 9.3 als Etikettieraggregat-Gruppe jeweils für ein und dasselbe Etikettierverfahren ausgebildet sind, beispielsweise auch für die sogenannte ROLLFED-Etikettierung, bei der das jeweilige, mit einem Leimauftrag versehene Etikett 3 mit einem bezogen auf seine Zuführ- oder Förderrichtung vorderen Ende an die betreffende Flasche 2 angelegt und dann unter Drehung der Flasche 2 um ihre Achse an diese angerollt wird.

Die zu etikettierenden Flaschen 2 werden in der Etikettiermaschine 1 über einen äußeren Transporteur 10 als einspuriger Behälterstrom zugeführt (Pfeil B) und gelangen jeweils über einen Behältereinlauf 11 an eine der Behandlungspositionen 6. Die etikettierten Flaschen 2 werden den Behandlungspositionen 6 an einem Behälterauslauf 12 entnommen und an einen äußeren Transporteur 13 zum Abtransportieren (Pfeil C) aus der Etikettiermaschine 1 weiter geleitet.

Während eines nicht erfindungsgemäßen normalen, störungsfreien Betriebes erfolgt das Etikettieren der Flaschen 2 mit zwei Etikettieraggregaten, beispielsweise mit den Etikettieraggregaten 9.1 und 9.2, d.h. nur diese beiden Etikettieraggregate sind aktiviert, während das dritte Etikettieraggregat, beispielsweise das Etikettieraggregat 9.3 sich in einem Bereitschaftsmodus befindet. Im Detail sind während des normalen, störungsfreien Betriebes die aktivierten Etikettieraggregate, beispielsweise die Etikettieraggregate 9.1 und 9.2 synchron mit der Drehbewegung des Rotors 5 angetrieben, und zwar derart, dass beispielsweise mit dem Etikettieraggregat 9.1 lediglich das Etikettieren derjenigen Flaschen 2, die an den zusätzlich mit 6a gekennzeichneten Behandlungspositionen 6 angeordnet sind, und mit dem Etikettieraggregat 9.2 lediglich das Etikettieren derjenigen Flaschen 2, die an den zusätzlich mit 6b gekennzeichneten Behandlungspositionen 6 angeordnet sind. Die mit 6a und 6b gekennzeichneten Behandlungspositionen 6 sind jeweils identisch ausgebildet und so am Umfang des Rotors 5 vorgesehen, dass beispielsweise in Drehrichtung A des Rotors 5 auf jede mit 6a gekennzeichnete Behandlungsposition 6 eine mit 6b gekennzeichnete Behandlungsposition 6 und auf diese wiederum eine mit 6a gekennzeichnete Behandlungsposition 6 folgen. Durch die beschriebene Zuordnung der Etikettieraggregate 9.1 und 9.2 zu den mit 6a bzw. 6b gekennzeichneten Behandlungspositionen 6, d.h. durch das Etikettieren nur jeweils jeder zweiten, sich an dem betreffenden Etikettieraggregat 9.1 bzw. 9.2 vorbei bewegenden Flasche 2 ist insbesondere auch bei einer ROLLFED-Etikettierung eine wesentliche Steigerung der Maschinenleistung der Etikettiermaschine 1 möglich.

Bei einer Betriebsunterbrechung in einem der aktivierten Etikettieraggregaten, beispielsweise in dem Etikettieraggregat 9.1 oder 9.2 in Folge einer Störung oder in Folge fehlender Etiketten 3 übernimmt automatisch das bisher nicht aktivierte und im Bereitschaftsmodus befindliche Etikettieraggregat, beispielsweise das Etikettieraggregat 9.3 die Funktion des gestoppten oder gestörten Etikettieraggregates, beispielsweise die Funktion des Etikettieraggregates 9.1 für das Etikettieren der an den mit 6a gekennzeichneten Behandlungspositionen 6 angeordneten Flaschen 2 oder die Funktion des gestoppten oder gestörten Etikettieraggregates 9.2 für das Etikettieren der an den mit 6b gekennzeichnete Behandlungspositionen 6 angeordneten Flaschen 2.

Das Aktivieren des im Bereitstellungsmodus befindlichen Etikettieraggregates erfolgt so, dass dieses Etikettieraggregat auf die Drehbewegung des Rotors 5 synchronisiert und auf den Rotor 5 so zugestellt wird, dass mit diesem Etikettieraggregat dann ein Etikettieren derjenigen Flaschen 2 bewirkt wird, die sich auf den dem gestörten Etikettieraggregat zugeordneten Behandlungspositionen 6 befinden.

Es versteht sich, dass bei insgesamt drei Etikettieraggregaten 9.1 - 9.3 nicht zwingend das Etikettieraggregat 9.3 das während des normalen Etikettierbetriebes nicht aktivierte, sondern im Bereitstellungsmodus befindliche Etikettieraggregat sein muss, sondern jedes der drei Etikettieraggregate 9.1 - 9.3 diesen nicht aktivierten Bereitstellungsmodus aufweisen kann, während mit den beiden anderen aktivierten Aggregaten das Etikettieren der Flasche 2 jeweils an jeder zweiten Behandlungsposition 6 erfolgt.

Es versteht sich weiterhin, dass zur weiteren Steigerung der Maschinenleistung bei vorgegebener Aggregatleistung auch mehr als drei Etikettieraggregate zum Aufbringen der Etiketten 3 auf ein und denselben Bereich der Flaschen 2 vorgesehen sein können, wobei diese dann wiederum eine Gruppe bilden und so betrieben werden, dass ein Etikettieraggregat nicht aktiviert ist bzw. sich im Bereitstellungsmodus befindet und n Etikettieraggregate aktiviert sind. Mit den aktivierten Etikettieraggregaten erfolgt jeweils das Etikettieren der an jeder n-ten Behandlungsposition 6 angeordneten Flasche 2. Bei einer Betriebsstörung in einem der aktivierten Etikettieraggregate wird dessen Funktion wiederum automatisch von dem im Bereitstellungsmodus befindlichen Etikettieraggregat übernommen.

Anstelle der vorstehend beschriebenen nicht erfindungsgemäßen Betriebsweise der Etikettieraggregate 9.1 - 9.3, bei der während des normalen störungsfreien Betriebes sich wenigstens ein Etikettieraggregat in dem Bereitstellungsmodus befindet, ist die erfindungsgemäße Betriebsweise möglich, bei der während des normalen störungsfreien Betriebes sämtliche Etikettieraggregate 9.1 - 9.3 aktiviert sind, sodass eine weitere Steigerung der Maschinenleistung der Etikettiermaschine 1 bei vorgegebener Aggregatleistung der Etikettieraggregate 9.1 - 9.3 erreicht wird. Im Falle einer Störung in einem der Etikettieraggregate 9.1 - 9.3 wird dessen Funktion dann von wenigstens einem der aktivierten, nicht gestörten Etikettieraggregate übernommen, und zwar bei Erhöhung seiner Aggregatleistung und/oder bei Reduzierung der Maschinenleistung der Etikettiermaschine 1.

Diese Betriebsweise hat gegenüber der vorbeschriebenen Betriebsweise den zusätzlichen Vorteil, dass beim Auftreten einer Betriebsstörung in einem der Etikettieraggregate 9.1 - 9.3 das die Funktion des gestörten Aggregates übernehmende Etikettieraggregat bei gleichbleibender Maschinenleistung der Etikettiermaschine von seiner bisherigen Aggregatleistung auf die erhöhte Leistung nur relativ geringfügig beschleunigt werden muss, während beim Aktivieren des in dem Bereitstellungsmodus befindlichem Etikettieraggregat eine Beschleunigung dieses Aggregates von Null auf die der Betriebsgeschwindigkeit entsprechende Aggregatleistung notwendig ist.

Auch bei mehr als drei Etikettieraggregaten besteht die Möglichkeit, dass während des normalen, störungsfreien Betriebes sämtliche Etikettieraggregate zum Etikettieren der Flaschen 2 aktiviert sind, um bei vorgegebener Aggregatleistung eine weitere Steigerung der Maschinenleistung zu erreichen. Bei einer Betriebsstörung oder Unterbrechung in einem Etikettieraggregat wird dessen Funktion von den anderen, aktivierten Etikettieraggregaten bei Erhöhung der Aggregatleistung und/oder bei Reduzierung der Maschinenleistung übernommen.

Die nicht mit einem Ausstattungselement versehenen bzw. nicht etikettierten Flaschen 2, die im Falle einer Störung während der Umstellung von dem gestörten Etikettieraggregat auf das aus dem Bereitstellungsmodus aktivierte Etikettieraggregat oder im Falle einer Störung bei der Übernahme der Funktion des gestörten Etikettieraggregates durch wenigstens ein nicht gestörtes Etikettieraggregat anfallen, verbleiben beispielsweise auf dem Rotor 5 bzw. an der betreffenden Behandlungsposition 6 und werden mit dem Rotor 5 erneut an einem nicht gestörten Etikettieraggregat vorbei bewegt. Der Behältereinlauf 11 und der Behälterauslauf 12 sind hierfür jeweils mit einer gesteuerten Weichen- und/oder Sperrfunktion ausgeführt, die ein Ausschleusen der nicht etikettierten Flaschen 2 an dem Behälterauslauf 12 verhindert und ein störungsfreies Vorbeibewegen dieser Flaschen am Behältereinlauf 11 ermöglicht, und zwar ohne Kollision mit einer über dem Behältereinlauf 11 vom Transporteur 10 zugeführten Flasche 2. Weiterhin besteht die Möglichkeit, dass die während der Umstellung nicht etikettierten Flaschen 2 beispielsweise nach dem Passieren des Behälterauslaufs 12 an einer Position 14 ausgeschleust und an eine Position 15 vor oder am Behältereinlauf 11 in den Behälterstrom für ein Etikettieren an einem nicht gestörten Etikettieraggregat eingeschleust werden. Die beiden Positionen 14 und 15 sind über eine Transportstrecke 16 miteinander verbunden, die beispielsweise von wenigstens einem mit Transportsternen des Behältereinlaufs 11 und des Behälterauslaufs 12 zusammenwirkenden Transportstern gebildet ist.

Gesteuert werden die vorstehend beschriebenen Funktionen der Etikettiermaschine 1 durch eine in der Figur 1 allgemein mit 17 bezeichnete Steuerelektronik.

Ist es erforderlich, die Flaschen 2 an mehreren unterschiedlichen Bereichen jeweils mit einem Etikett zu versehen, beispielsweise zusätzlich zum Etikett 3 auch mit einem Etikett 3.1 im Brustbereich, so ist für jedes auf die Flasche 2 aufzubringende Etikett 3 und 3.1 eine eigene wenigstens drei Etikettieraggregate aufweisende Gruppe von jeweils gleichartigen Etikettieraggregaten vorgesehen, wobei die Etikettieraggregate jeder Gruppe dann in der vorstehend beschriebenen Weise betrieben werden.

Bei der vorstehenden Beschreibung von Ausführungsbeispielen wurde davon ausgegangen, dass die Behälterausstattungsaggregate Etikettieraggregate zum Etikettieren der Behälter oder Flaschen 2 sind. Grundsätzlich können die Behälterausstattungsaggregate auch Aggregate zur Erzeugung anderer Ausstattungen oder anderer Ausstattungsmerkmale sein, beispielsweise Druckköpfe zum Bedrucken der Behälter 2.

### Bezugszeichenliste

- 1: Etikettiermaschine
- 2: Behälter oder Flasche
- 3, 3.1: Etikett
- 4: Maschinengestell
- 5: Rotor
- 6: Behandlungsposition
- 7: Flaschenteller
- 8: Stempel
- 9.1 - 9.3: Etikettieraggregate
- 10: äußerer Transporteur
- 11: Behältereinlauf
- 12: Behälterauslauf
- 13: äußerer Transporteur
- 14: Ausschleusposition
- 15: Einschleusposition
- 16: Förderstrecke
- 17: Steuerelektronik
- A: Drehrichtung des Rotors
- B, C: Förderrichtung des äußeren Transporteurs 10 bzw. 13
- DA: Dreh- oder Schwenkachse des Behälterträgers bzw. Flaschentellers 7
- MA: vertikale Maschinenachse

## Patentansprüche

1. Verfahren zum Ausstatten von Flaschen oder dergleichen Behältern (2) mit Ausstattungselementen (3, 3.1) unter Verwendung von wenigstens drei gleichartigen Behälterausstattungsaggregaten (9,1 - 9,3), die zum Aufbringen von Ausstattungselementen (3, 3.1) auf ein und denselben Behälterbereich der auf einem Transportsystem (5) an den Behalterausstattungsaggregaten (9.1 - 9.3) vorbei bewegten Behältern (2) ausgebildet sind, wobei während eines störungsfreien Betriebes sämtliche Behälterausstattungsaggregate (9.1, 9.2) wenigstens einer Behälterausstattungsaggregat-Gruppe für das Ausstatten jeweils eines von einem anderen Behälterausstattungsaggregat dieser Behälterausstattungsaggregat-Gruppe noch nicht etikettierten Behälters (2) aktiviert sind, und wobei bei einer Störung in einem aktivierten Behälterausstattungsaggregat (9.1 - 9.3) wenigstens ein anderes Behälterausstattungsaggregat (9.1 - 9.3) derselben Behälterausstattungsaggregat-Gruppe die Funktion des gestörten Behälterausstattungsaggregates (9.1 - 9.3) mit übernimmt, **dadurch gekennzeichnet, dass** das wenigstens eine andere Behälterausstattungsaggregat (9.1 - 9.3) derselben Behälterausstattungsaggregat-Gruppe die Funktion des gestörten Behälterausstattungsaggregates (9.1 - 9.3) bei erhöhter Aggregatsleistung mit übernimmt.

2. Verfahren nach Anspruch 1, **dadurch gekennzeichnet, dass** beim Ausstatten der Behälter (2) mit jeweils mehreren Ausstattungselementen (3, 3.1) für jedes Ausstattungselement (3, 3.1) eine eigenständige Behälterausstattungsaggregat-Gruppe mit jeweils wenigstens drei gleichartigen Behälterausstattungsaggregaten (9.1 - 9.3) vorgesehen ist.

3. Verfahren nach Anspruch 1 oder 2, **dadurch gekennzeichnet, dass** die Behälter (2), die beim Umstellen von dem gestörten Behälterausstattungsaggregat (9.1 - 9.3) auf das aus dem Bereitstellungsmodus aktivierte Behälterausstattungsaggregat (9.1-9.3) und/oder bei der Übernahme der Funktion des gestörten Behälterausstattungsaggregates durch wenigstens ein nicht gestörtes Behälterausstattungsaggregat anfallen und mit der betreffenden Ausstattung (3, 3.1) nicht versehenen sind, auf der Transportstrecke (5, 6) verbleibend erneut an den Behälterausstattungsaggregaten (9.1 - 9.3) für das Ausstatten vorbei bewegt werden und/oder aus der Transportstrecke (5, 6) ausgeschleust und an die Transportstrecke (5, 6) für das Ausstatten an einem Behälterausstattungsaggregat (9,1 - 9,3) zurückgeführt werden.

4. Verfahren nach einem der vorhergehenden Ansprüche, **dadurch gekennzeichnet, dass** im normalen, störungsfreien Betrieb von jedem Behalterausstattungsaggregat (9.1 - 9.3) der Behälterausstattungsaggregat-Gruppe jeweils nur der n-te vorbei bewegte Behälter (2) mit der Ausstattung versehen wird, wobei n die Anzahl der während des normalen, störungsfreien Betriebes aktivierten Behälterausstattungsaggregate (9.1 -9.3) ist.

5. Verfahren nach einem der vorhergehenden Ansprüche, **dadurch gekennzeichnet, dass** die Behälterausstattungsaggregate Etikettieraggregate (9.1 - 9.3) zum Etikettieren der Behälter (2) mit Ausstattungselementen in Form von Etiketten (3, 3.1), vorzugsweise für eine ROLLFED-Etikettierung, oder Druckaggregate sind.

6. Verfahren nach einem der vorhergehenden Ansprüche, **dadurch gekennzeichnet, dass** das Transportsystem ein um eine vertikale Maschinenachse (MA) umlaufend antreibbarer Rotor (5) ist, der an einem Umfangsbereich mit einer Vielzahl von Behandlungspositionen (6) zur Aufnahme jeweils eines Behälters (2) ausgebildet ist.

7. Vorrichtung zum Ausstatten von Flaschen oder dergleichen Behältern (2) unter Verwendung von wenigstens drei gleichartigen Behälterausstattungsaggregaten (9.1 - 9.3), die zum Aufbringen von Ausstattungselementen (3, 3.1) auf ein und denselben Behälterbereich der auf einem Transportsystem (5) an den Behälterausstattungsaggregaten (9.1 - 9.3) vorbei bewegten Behältern (2) ausgebildet sind, wobei während eines störungsfreien Betriebes sämtliche Behälterausstattungsaggregate (9.1, 9.2) wenigstens einer Behälterausstattungsaggregat-Gruppe für das Ausstatten jeweils eines von einem anderen Behälterausstattungsaggregat dieser Behälterausstattungsaggregat-Gruppe noch nicht etikettierten Behälters (2) aktiviert sind, und wobei bei einer Störung in einem aktivierten Behälterausstattungsaggregat (9.1-9.3) wenigstens ein anderes Behälterausstattungsaggregat (9.1 - 9.3) derselben Behälterausstattungsaggregat-Gruppe die Funktion des gestörten Behälterausstattungsaggregates (9.1 - 9.3) mit übernimmt, **gekennzeichnet durch** Steuermittel (17) zur Steuerung der Vorrichtung (1) in der Weise, dass das wenigstens eine andere Behälterausstattungsaggregat (9.1 - 9.3) derselben Behälterausstattungsaggregat-Gruppe die Funktion des gestörten Behälterausstattungsaggregates (9.1 - 9.3) bei erhöhter Aggregatsleistung mit übernimmt.

8. Vorrichtung nach Anspruch 7, **dadurch gekennzeichnet, dass** zum Ausstatten der Behälter (2) mit jeweils mehreren Ausstattungselementen (3, 3.1) für jedes Ausstattungselement (3, 3.1) eine eigenständige Behälterausstattungsaggregat-Gruppe mit jeweils wenigstens drei gleichartigen Behälterausstattungsaggregaten (9.1 - 9.3) vorgesehen ist.

9. Vorrichtung nach einem der vorhergehenden Ansprüche 7 oder 8, **dadurch gekennzeichnet**, Steuermittel (17) zur Steuerung der Vorrichtung (1) in der Weise ausgebildet sind, dass die Behälter (2), die beim Umstellen von dem gestörten Behälterausstattungsaggregat (9.1 - 9.3) auf das aus dem Bereitstellungsmodus aktivierte Behälterausstattungsaggregat (9.1 - 9.3) und/oder bei der Übernahme der Funktion des gestörten Behälterausstattungsaggregates durch wenigstens ein nicht gestörtes Behälterausstattungsaggregat anfallen und mit der betreffenden Ausstattung (3, 3.1) nicht versehenen sind, auf der Transportstrecke (5, 6) verbleibend erneut an den Behälterausstattungsaggregaten (9.1 - 9.3) für das Ausstatten vorbei bewegt werden und/oder aus der Transportstrecke (5, 6) ausgeschleust und an die Transportstrecke (5, 6) für das Ausstatten an einem Behälterausstattungsaggregat (9.1 - 9.3) zurückgeführt werden.

10. Vorrichtung nach einem der vorhergehenden Ansprüche 7 bis 9, **dadurch gekennzeichnet, dass** die Behälterausstattungsaggregate Etikettieraggregate (9.1 - 9.3) zum Etikettieren der Behälter (2) mit Ausstattungselementen in Form von Etiketten (3, 3.1), vorzugsweise für eine ROLLFED-Etikettierung, oder Druckaggregate sind.

11. Vorrichtung nach einem der vorhergehenden Ansprüche 7 bis 10, **dadurch gekennzeichnet, dass** das Transportsystem ein um eine vertikale Maschinenachse (MA) umlaufend antreibbarer Rotor (5) ist, der an einem Umfangsbereich mit einer Vielzahl von Behandlungspositionen (6) zur Aufnahme jeweils eines Behälters (2) ausgebildet ist.

## Claims

1. Method for equipping bottles or similar containers (2) with equipment elements (3, 3.1) using at least three identical container-equipping subassemblies (9.1 - 9.3), which are designed for applying equipment elements (3, 3.1) to one and the same container region of the containers (2) moving, on a transporting system (5), past the container-equipping subassemblies (9.1 - 9.3), wherein, during disruption-free operation, all the container equipping subassemblies (9.1, 9.2) of the at least one container-equipping-subassembly group are activated for equipping in each case one container (2) which has not yet been labelled by another container-equipping subassembly of this container-equipping- subassembly group, and wherein, in the event of a disruption in an activated container-equipping subassembly (9.1 - 9.3), at least one other container-equipping subassembly (9.1 - 9.3) of the same container-equipping-subassembly group will take over the function of the disrupted container-equipping subassembly (9.1 - 9.3), **characterised in that** the at least one other container-equipping subassembly (9.1 - 9.3) of the same container-equipping subassembly group will take over the function of the disrupted container equipping subassembly (B.1 - 9.3) with increased assembly performance.

2. Method according to claim 1, **characterised in that**, during the equipping of the containers (2) in each case with a plurality of equipment elements (3, 3.1), for each equipment element (3, 3.1) an individual container-equipping-subassembly group is provided for, with in each case at least three identical container-equipping subassemblies (9.1 - 9.3).

3. Method according to claim 1 or 2, **characterised in that** the containers (2), which are present at the switchover from the disrupted container-equipping subassembly (9.1 - 9.3) to the container-equipping subassembly (9.1 - 9.3) activated from the standby mode, and/or at the takeover of the function of the disrupted container-equipping subassembly by at least one non-disrupted container-equipping subassembly, and are not provided with the equipment element (3, 3.1) concerned, remain on the transport section (5, 6) and are again moved past the container-equipping subassemblies (9.1 - 9.3) for the equipping and/or are separated out from the transport section (5, 6) and moved back to the transport section (5, 6) for equipping at a container-equipping subassembly (9.1-9.3).

4. Method according to any one of the preceding claims, **characterised in that** in normal disruption-free operation of each container-equipping subassembly (9.1 - 9.3) of the container-equipping-subassembly group, in each group only the n-th container (2) moved past will be provided with the equipment elements, wherein n is the number of the container-equipping subassemblies (9.1 - 9.3) activated during normal disruption-free operation.

5. Method according to any one of the preceding claims, **characterised in that** the container-equipping subassemblies are labelling subassemblies (9.1 - 9.3) for the labelling of the containers (2) with equipment elements in the form of labels (3, 3.1), preferably for a ROLLFED labelling arrangement or printing subassemblies.

6. Method according to any one of the preceding claims, **characterised in that** the transport system is a rotor (5) capable of being driven such as to run around a vertical machine axis (MA), which is formed at a circumferential region with a plurality of processing positions (6) for accommodating one container (2) in each case.

7. Device for the equipping of bottles or similar containers (2) making use of at least three identical container-equipping subassemblies (9.1 - 9.3), which are designed for applying equipment elements (3, 3.1) onto one and the same container area of the containers (2) moving on a transport system (5) past the container-equipping subassemblies (9.1 - 9.3), wherein, during disruption-free operation, all the container-equipping subassemblies (9.1, 9.2) of at least one container-equipping-subassembly group are activated for the equipping, in each case by another container-equipping subassembly of this container-equipping- subassembly group, of a container (2) not yet labelled, and wherein, in the event of a disruption in an activated container-equipping subassembly (9.1 - 9.3), at least one other container-equipping subassembly (9.1 - 9.3) of the same container-equipping-subassembly group takes over the function of the disrupted container-equipping subassembly (9.1 - 9.3), **characterised by** control means (17) for the controlling of the device (1) in such a way that the at least one other container-equipping subassembly (9.1 - 9.3) of the same container-equipping- subassembly group takes over the function of the disrupted container-equipping subassembly (9.1-9.3) with increased assembly performance.

8. Device according to claim 7, **characterised in that**, for the equipping of the containers (2) with in each case a plurality of equipment elements (3, 3.1), for each equipment element (3, 3.1) an individual container-equipping-subassembly group is provided for, with in each case at least three identical container equipping subassemblies (9.1 - 9.3).

9. Device according to any one of the preceding claims 7 or 8, **characterised in that** control means (17) for the controlling of the device (1) are formed in such a way that the containers (2) which are present at the switchover from the disrupted container-equipping subassembly (9.1 - 9.3) to the container-equipping subassembly (9.1 - 9.3) activated from the standby mode, and/or at the takeover of the function of the disrupted container-equipping subassembly by at least one non-disrupted container-equipping subassembly, and are not provided with the equipment element (3, 3.1) concerned, remain on the transport section (5, 6) and are again moved past the container-equipping subassemblies (9.1 - 9.3) for the equipping and/or are separated out from the transport section (5, 6) and moved back to the transport section (5, 6) for equipping at a container-equipping subassembly (9.1 - 9.3).

10. Device according to any one of the preceding claims 7 to 9, **characterised in that** the container-equipping subassemblies are labelling subassemblies (9.1 - 9.3) for the labelling of the containers (2) with equipment elements in the form of labels (3, 3.1), preferably for a ROLLFED labelling arrangement or printing subassemblies.

11. Device according to any one of the preceding claims 7 to 10, **characterised in that** the transport system is a rotor (5) capable of being driven such as to run around a vertical machine axis (MA), which is formed at a circumferential region with a plurality of processing positions (6) for accommodating one container (2) in each case.

## Revendications

1. Procédé servant à accessoiriser des bouteilles ou des contenants (2) similaires avec des éléments d'accessoirisation (3, 3.1) en utilisant au moins trois modules d'accessoirisation de contenant (9.1 -9.3), qui sont réalisés afin d'appliquer des éléments d'accessoirisation (3, 3.1) sur une seule et même zone de contenant des contenants (2) passant le long des modules d'accessoirisation des contenants (9.1 -9.3) sur un système de transport (5), sachant qu'au cours d'un fonctionnement sans dysfonctionnement, tous les modules d'accessoirisation de contenants (9.1, 9.2) d'au moins un groupe de modules d'accessoirisation de contenants sont activés en vue de l'accessoirisation de respectivement un contenant (2) n'ayant pas encore été étiqueté par un autre module d'accessoirisation de contenants dudit groupe de modules d'accessoirisation de contenants, et sachant qu'en cas de dysfonctionnement dans un module d'accessoirisation de contenants (9.1 - 9.3) activé, au moins un autre module d'accessoirisation de contenants (9.1 - 9.3) dudit groupe de modules d'accessoirisation de contenants reprend la fonction du module d'accessoirisation de contenants (9.1 - 9.3) présentant un dysfonctionnement, **caractérisé en ce que** le au moins un module d'accessoirisation de contenants (9.1-9.3) du même groupe de modules d'accessoirisation de contenants reprend la fonction du module d'accessoirisation de contenants (9.1 - 9.3) présentant un dysfonctionnement en cas d'augmentation de la puissance du module.

2. Procédé selon la revendication 1, **caractérisé en ce que** lors de l'accessoirisation des contenants (2) avec respectivement plusieurs éléments d'accessoirisation (3, 3.1), un groupe de modules d'accessoirisation de contenants autonome comprenant respectivement au moins trois modules d'accessoirisation de contenants (9.1 - 9.3) de même type est prévu pour chaque élément d'accessoirisation (3, 3.1).

3. Procédé selon la revendication 1 ou 2, **caractérisé en ce que** les contenants (2), qui sont affectés par le changement du module d'accessoirisation de contenants (9.1 -9.3) présentant un dysfonctionnement au module d'accessoirisation de contenants (9.1 -9.3) activé depuis le mode de mise à disposition et/ou lors de la prise en charge de la fonction du module d'accessoirisation de contenants présentant un dysfonctionnement par au moins un module d'accessoirisation de contenants ne présentant pas de dysfonctionnement et qui ne sont pas pourvus de l'accessoirisation (3, 3.1) concernée, sont déplacés tout en restant sur le trajet de transport (5, 6) à nouveau le long des modules d'accessoirisation de contenants (9.1 -9.3) en vue de l'accessoirisation et/ou sont évacués du trajet de transport (5, 6) pour être ramenés au niveau du trajet de transport (5, 6) en vue de d'accessoirisation au niveau d'un module d'accessoirisation de contenants (9.1 - 9.3).

4. Procédé selon l'une quelconque des revendications précédentes, **caractérisé en ce que** lors du fonctionnement normal ne présentant aucun dysfonctionnement de chaque module d'accessoirisation de contenants (9.1 - 9.3) du groupe de modules d'accessoirisation de contenants, respectivement uniquement le énième contenant n (2) longeant ce dernier est pourvu de l'accessoirisation, sachant que n est le nombre des modules d'accessoirisation de contenants (9.1-9.3) activés lors du fonctionnement normal ne présentant aucun dysfonctionnement.

5. Procédé selon l'une quelconque des revendications précédentes, **caractérisé en ce que** les modules d'accessoirisation de contenants sont des modules d'étiquetage (9.1, 9.3) servant à étiqueter des contenants à l'aide d'éléments formant des accessoires se présentant sous la forme d'étiquettes (3, 3.1), de préférence en vue d'un étiquetage ROLLFED, ou sont des modules d'impression.

6. Procédé selon l'une quelconque des revendications précédentes, **caractérisé en ce que** le système de transport est un rotor (5) pouvant être entraîné en rotation autour d'un axe de machine (MA) vertical, lequel est réalisé au niveau d'une zone périphérique avec une pluralité de positions de traitement (6) servant à recevoir respectivement un contenant (2).

7. Dispositif servant à accessoiriser des bouteilles ou des contenants (2) similaire en utilisant au moins trois modules d'accessoirisation de contenants (9.1-9.3) de même type, qui sont réalisés afin d'appliquer des éléments formant des accessoires (3, 3.1) sur une seule et même zone de contenant des contenants (2) déplacés, sur un système de transport (5), le long des modules d'accessoirisation de contenants (9.1 - 9.3), sachant que tous les modules d'accessoirisation de contenants (9.1, 9.2) d'au moins un groupe de modules d'accessoirisation de contenants sont, au cours d'un fonctionnement ne présentant aucun dysfonctionnement, activés en vue de l'accessoirisation de respectivement un contenant (2) n'ayant pas encore été étiqueté par un autre module d'accessoirisation de contenants dudit groupe de modules d'accessoirisation de contenants, et sachant qu'en cas de dysfonctionnement dans un module d'accessoirisation de contenants (9.1 - 9.3) activé, au moins un autre module d'accessoirisation de contenants (9.1-9.3) du même groupe de modules d'accessoirisation de contenants assure la fonction du module d'accessoirisation de contenants (9.1 - 9.3) présentant un dysfonctionnement, **caractérisé par** des moyens de commande (17) servant à commander le dispositif (1) de manière à ce qu'au moins un autre module d'accessoirisation de contenants (9.1 - 9.3) du même groupe de modules d'accessoirisation de contenants reprenne la fonction du module d'accessoirisation de contenants (9.1 - 9.3) présentant un dysfonctionnement en cas d'augmentation de la puissance du module.

8. Dispositif selon la revendication 7, **caractérisé en ce qu'**un groupe de modules d'accessoirisation de contenants autonome comprenant respectivement au moins trois modules d'accessoirisation de contenants (9.1 - 9.3) de même type est prévu pour chaque élément d'accessoirisation (3, 3.1) aux fins de l'accessoirisation des contenants (2) à l'aide respectivement de plusieurs éléments d'accessoirisation (3, 3.1).

9. Dispositif selon l'une quelconque des revendications 7 ou 8, **caractérisé en ce que** des moyens de commande (17) servant à commander le dispositif (1) sont réalisés de manière à ce que les contenants (2), qui sont affectés lors du changement du module d'accessoirisation de contenants (9.1 -9.3) présentant un dysfonctionnement au module d'accessoirisation (9.1 -9.3) activé hors du mode de mise à disposition et/ou lors de la prise en charge de la fonction du module d'accessoirisation de contenants présentant un dysfonctionnement par au moins un module d'accessoirisation de contenants ne présentant aucun dysfonctionnement et ne sont pas pourvus de l'accessoire (3, 3.1) concerné, sont déplacés, tout en restant sur le trajet de transport (5, 6) à nouveau le long des modules d'accessoirisation de contenants (9.1 - 9.3) en vue de l'accessoirisation et/ou sont évacués du trajet de transport (5, 6) et sont ramenés au niveau du trajet de transport (5, 6) en vue de l'accessoirisation au niveau d'un module d'accessoirisation de contenants (9.1 -9.3).

10. Dispositif selon l'une quelconque des revendications précédentes 7 à 9, **caractérisé en ce que** les modules d'accessoirisation de contenants sont des modules d'étiquetage (9.1 -9.3) servant à étiqueter des contenants (2) avec des éléments d'accessoirisation se présentant sous la forme d'étiquettes (3, 3.1), de préférence en vue d'un étiquetage ROLLFED, ou sont des modules d'impression.

11. Dispositif selon l'une quelconque des revendications 7 à 10, **caractérisé en ce que** le système de transport est un rotor (5) pouvant être entraîné en rotation autour d'un axe de machine (MA) vertical, lequel est réalisé au niveau d'une zone périphérique avec une pluralité de positions de traitement (6) servant à recevoir respectivement un contenant (2).
